# EUROPÄISCHE PATENTSCHRIFT

(11) **EP 0 898 060 B1**
(45) Veröffentlichungstag und Bekanntmachung des Hinweises auf die Patenterteilung: **05.06.2002**
(21) Anmeldenummer: 98114489.2
(22) Anmeldetag: 01.08.1998
(51) Int. Cl.: F01M 11/03, F01M 13/04

(54) **Ölmodul für Brennkraftmaschinen**
Oil module for combustion engine
Ensemble modulaire pour la lubrification d'un moteur à combustion

(30) Priorität: 20.08.1997 DE 19736039
(43) Veröffentlichungstag der Anmeldung: 24.02.1999
(73) Patentinhaber: MAN NUTZFAHRZEUGE AG, 80995 München (DE)
(72) Erfinder: Winter, Josef, Ing. (grad.), 91126 Rednitzhembach (DE); Grumann, Bernd, Dipl.-Ing., 90579 Langenzenn (DE)

(56) Entgegenhaltungen:
- DE-A- 19 606 182
- DE-A- 19 650 033
- GB-A- 2 132 693
- GB-A- 2 298 037

## Beschreibung

Die Erfindung bezieht sich auf einen Ölmodul für Brennkraftmaschinen.

Der Schmiermittelkreislauf von Brennkraftmaschinen weist einen Ölfilter und einen Ölkühler auf, siehe Z.B. GB 2 298 037, ferner muß das Kurbelgehäuse über ein Entlüftungssystem mit Ölabscheider verfügen, welches Öl und Luft trennt und das abgeschiedene Öl ins Kurbelgehäuse zurückführt. Diese einzelnen Komponenten werden üblicherweise separat montiert, was zu relativ hohen Montagekosten führt. Ebenfalls hoch ist auch der gesamte Raumbedarf der einzeln an der Brennkraftmaschine angeordneten Komponenten.

Der Erfindung liegt die Aufgabe zugrunde, Montagekosten und Gesamtraumbedarf der Einzelkomponenten zu verringern.

Gelöst wird diese Aufgabe durch die kennzeichnenden Merkmale des Patentanspruches 1.

Durch die Zusammenfassung von Ölfilter, Ölkühler und Entlüftungssystem mit Ölabscheider zu einer baulichen Einheit werden Montagekosten gespart und das Bauvolumen der zu einem Modul zusammengefaßten Komponenten ist wesentlich geringer, als wenn die Komponenten einzeln für sich montiert würden.

Eine vorteilhafte konstruktive Ausbildung des Ölmoduls kann Anspruch 2 entnommen werden.

Das Ölmodul, welches in, oder an seinem Gehäuse die gesamten Komponenten aufweist stellt eine bauliche Einheit dar, die als Ganzes an die Brennkraftmaschine, beispielsweise an das Kurbelgehäuse angeflanscht werden kann. Die Einheit zeichnet sich durch geringst mögliches Bauvolumen aus.

Weitere vorteilhafte Ausbildungen können den Unteransprüchen 3 und 4 entnommen werden.
Ausführungsbeispiele der Erfindung sind an Hand von Zeichnungen dargestellt.
Es zeigt:
- Fig. 1: eine Seitenansicht des Ölmoduls
- Fig. 2: einen Schnitt II-II durch Ölmodul und angrenzendes Kurbelgehäuse
- Fig. 3: eine Seitenansicht des Ölmoduls, bei dem Ölfilter und Entlüftungssystem mit Ölabscheider integraler Bestandteil des Gehäuses sind
- Fig. 4: einen Schnitt V-V durch Ölmodul und Kurbelgehäuse
- Fig. 5: ein Ölmodul mit vorgeschaltetem Beruhigungsraum

Fig. 1 zeigt ein Ölmodul 1, welches seitlich als bauliche Einheit an ein Kurbelgehäuse 2 einer Brennkraftmaschine angebaut ist. Das Ölmodul 1 vereinigt einen zweiteilig ausgeführten Ölfilter 3, einen Ölkühler 4 und ein Entlüftungssystem 5 mit Ölabscheider. Der Ölkühler 4 wird vom einen Gehäuse 6 vollständig umschlossen. Der Ölfilter 3 und das Entlüftungssystem mit Ölabscheider sind unmittelbar an das Gehäuse 6 angebaut, so daß sich eine bauliche Einheit ergibt, die als Ganzes an die Brennkraftmaschine, beispielsweise seitlich an das Kurbelgehäuse 2 der Brennkraftmaschine angeflanscht werden kann.

Das Gehäuse 6 ist an einem Ende mit einem Kühlwassereintritt 7 und einem Öleintritt 8 und am gegenüberliegenden Ende mit einem Kühlwasseraustritt 9, sowie einem Ölübertritt 10 zum Ölfilter 3 versehen. Das Kühlwasser umströmt also den Ölkühler 4 auf ganzer Länge und nimmt dabei die Wärme des Schmieröls auf. Das Öl durchströmt den Ölfilter 3 und gelangt über einen Ölrücklaufkanal 11 zu den Schmierstellen.

An das Gehäuse 6 ist auch das Entlüftungssystem 5 mit Ölabscheider unmittelbar angeschlossen. Die ölhaltige Luft im Kurbelgehäuse 2 tritt vom Kurbelgehäuse 2 in einem Übertrittsquerschnitt 14, siehe Fig. 2, der in das Entlüftungssystem 5 mit Ölabscheider mündet, wo Luft und Öl getrennt wird. Die entölte Luft kann über einen Luftkanal 15 entweichen, während das Öl über einen Ölrücklaufkanal 16 in eine Ölwanne 17 zurückfließt. Die Mündung des Ölrücklaufkanals 16 liegt unter dem Ölspiegel in der Ölwanne 17.

Fig. 2 zeigt einen Schnitt II-II durch das Gehäuse 6 mit angrenzendem Kurbelgehäuse 2. Auf das Gehäuse 6 aufgesetzt und mit diesem verbunden sind Ölfilter 3 und Entlüftungssystem 5mit Ölabscheider. Der Ölkühler 4 wird vollkommen vom Gehäuse 6 umschlossen. Das Gehäuse 6 samt Ölfilter 3, Ölkühler 4 und Entlüftungssystem 5 mit Ölabscheider bildet somit erfindungsgemäß eine bauliche Einheit, welche unmittelbar seitlich an das Kurbelgehäuse 2 der Brennkraftmaschine angeflanscht werden kann Über den Kühlwassereintritt 7 wird Kühlwasser zugeführt, welches den Ölkühler 4 vollständig umströmt. Der Kühlwasseraustritt 9 ist auch aus Fig. 1 zu ersehen. Das im Entlüftungssystem 5 mit Ölabscheider abgeschiedene Öl wird über den Ölrücklaufkanal 16 unter den Ölspiegel in der Ölwanne 17 ( Fig. 1) zurückgeführt.

Bei der Ausführungsform nach Fig. 3 sind Ölfilter 3 und Entlüftungssystem 5 mit Ölabscheider integraler Bestandteil des Gehäuses 6. Vorteilhafterweise besteht der Ölfilter 3 aus auswechselbaren Teilen, die in das an Gehäuse 6 angeformte Bauteil eingesetzt werden können. Im übrigen entspricht die Ausführung dem in Fig. 1 dargestellten Ölmodul.

Fig. 4 zeigt im Schnitt IV-IV das Ölmodul, wie es nach Fig. 3 ausgeführt ist. Der Ölfilter 3 ist auswechselbar und wird in das an Gehäuse 6 angeformte Bauteil eingeschoben. Auch das Entlüftungssystem 5 mit Ölabscheider ist unmittelbar an das Gehäuse 6 angeformt.

Gemäß Fig. 5 kann eine Vorabscheidung von Öl in einem Beruhigungsraum 13 vorgenommen werden. Der Beruhigungsraum 13 ist dem Ölmodul 1 vorgeschaltet. Das Ölnebel-Luftgemisch gelangt aus einem Kurbelraum 18 und eine Eintrittsöffnung 12 zunächst in den Beruhigungsraum 13 und von dort nach Abscheidung größerer Öltröpfchen über den Übertrittsquerschnitt 14 in das Ölmodul 1. Das Entlüftungssystem 5 mit Ölabscheider kann nach dieser Bauweise auf die Abscheidung kleinerer Öltröpfchen hin optimiert werden.

Es ist ohne weiteres einzusehen, daß ein derartiges Ölmodul 1 Montagekosten einspart und erheblich geringeres Bauvolumen aufweist, als wenn Ölfilter 3, Ölkühler 4 und Entlüftungssystem mit Ölabscheider als Einzelelemente ans Kurbelgehäuse 2 angeschlossen werden.

## Patentansprüche

1. Ölmodul für Brennkraftmaschinen, **dadurch gekennzeichnet, daß** das Ölmodul (1) als eine bauliche Einheit aus Ölfilter (3), Ölkühler (4) und Entlüftungssystem (5) mit Ölabscheider ausgebildet ist und daß das Ölmodul (1) als Ganzes an die Brennkraftmaschine angeflanscht ist.

2. Ölmodul nach Anspruch 1, **dadurch gekennzeichnet, daß** das Ölmodul (1) aus einem Gehäuse (6) gebildet wird, welches den Ölkühler (4) vollständig umschließt, daß das Gehäuse (6) an einem Ende einen Kühlwasser- und Öleintritt (7, 8) und am anderen Ende einen Kühlwasseraustritt (9) und Ölübertritt (10) zu dem an das Gehäuse (6) angebauten Ölfilter (3) aufweist. daß vom Ölfilter (3) ein ins Gehäuse (6) integrierter Ölkanal (11) zu den Schmierstellen führt, daß die dem Kurbelgehäuse (2) zugewandte Seitenfläche des Gehäuses (6) einen im Gehäuse (6) integrierten Übertrittsquerschnitt (14) besitzt, welcher mit dem Kurbelgehäuse (2) kommuniziert, und daß dieser Übertrittsquerschnitt (14) in ein an das Gehäuse (6) angeschlossenes Entlüftungssystem (5) mit Ölabscheider mündet, welches seinerseits einen Luftkanal (15) und einen Ölrücklaufkanal (16) aufweist, der in eine Ölwanne (17) mündet.

3. Ölmodul nach den Ansprüchen 1 und 2, **dadurch gekennzeichnet, daß** das Ölmodul (1) aus einem Gehäuse (6) gebildet wird, welches den Ölkühler (4) vollständig umschließt und ein Bauteil für den Ölfilter (3) und das Entlüftungssystem (5) mit Ölabscheider an das Gehäuse (6) angeformt ist, wobei der Ölfilter (3) einen auswechselbaren Filtereinsatz aufweist.

4. Ölmodul nach den Ansprüchen 1 und 2, **dadurch gekennzeichnet, daß** dem Ölmodul (1) ein Beruhigungsraum (13) vorgeschaltet ist, derart, daß der Beruhigungsraum (13) eine Eintrittsöffnung (12) zum Kurbelraum (18) hin aufweist und über den Übertrittsquerschnitt (14) mit dem Ölmodul (1) kommuniziert.

## Claims

1. An oil module for internal-combustion engines, **characterised in that** the oil module (1) is formed as a structural unit comprising an oil filter (3), an oil cooler (4) and a ventilation system (5) with an oil separator, and **in that** the oil module (1) as a whole is flanged to the internal-combustion engine.

2. An oil module according to claim 1, **characterised in that** the oil module (1) is formed from a housing (6) completely surrounding the oil cooler (4), **in that** the housing (6) has at one end a cooling-water and oil inlet (7, 8) and at the other end a cooling-water outlet (9) and an oil passage (10) to the oil filter (3) mounted on the housing (6), **in that** an oil duct (11) incorporated into the housing (6) leads from the oil filter (3) to the lubrication points, **in that** the side of the housing (6) facing the crankcase (2) has a passage cross-section (14) incorporated into the housing (6) and communicating with the crankcase (2), and **in that** this passage cross-section (14) opens into a ventilation system (5) provided with an oil separator and connected to the housing (6), the ventilation system (5) for its part having an air duct (15) and an oil return duct (16) which opens into an oil sump (17).

3. An oil module according to claims 1 and 2, **characterised in that** the oil module (1) is formed from a housing (6) completely surrounding the oil cooler (4), and a structural component for the oil filter (3) and the ventilation system (5) with the oil separator is formed on the housing (6), the oil filter (3) having a replaceable filter insert.

4. An oil module according to claims 1 and 2, **characterised in that** a stabilising chamber (13) is connected upstream of the oil module (1) in such a way that the stabilising chamber (13) has an inlet opening (12) facing towards the crank compartment (18) and communicates with the oil module (1) via the passage cross-section (14).

## Revendications

1. Ensemble modulaire pour la lubrification d'un moteur à combustion interne,
**caractérisé en ce que**
le module d'huile (1) est formé d'un ensemble constitué d'un filtre à huile (3), d'un radiateur d'huile (4) et d'un système de dégazage (5) avec un séparateur d'huile et le module (1) est fixé par bride, globalement sur le moteur à combustion interne.

2. Ensemble modulaire selon la revendication 1,
**caractérisé en ce que**
le module d'huile (1) est formé d'un boîtier (6) entourant complètement le radiateur d'huile (4), le boîtier (6) ayant à une extrémité une entrée d'eau de refroidissement et d'huile (7, 8) et à l'autre extrémité une sortie d'eau de refroidissement (9) et un passage d'huile (10) vers le filtre à huile (3) monté sur le boîtier (6),
un canal d'huile (11), intégré dans le boîtier (6) relie le filtre à huile (3) aux points à graisser,
la surface latérale du boîtier (6), tournée vers le carter de vilebrequin (2) possède un passage (14) intégré dans le boîtier (6) qui communiqué avec le carter de vilebrequin (2), et
ce passage (14) débouche dans un système de dégazage (5) avec le séparateur d'huile, relié au boîtier (6), et ce séparateur comporte lui-même un canal d'air (15) et un canal de retour d'huile (16) débouchant dans une bâche à huile (17).

3. Ensemble modulaire selon les revendications 1 et 2,
**caractérisé en ce que**
le module d'huile (1) est formé d'un boîtier entourant complètement le radiateur d'huile (4) et d'une pièce pour le filtre à huile (3) et le système de dégazage (5) avec le séparateur d'huile, formé sur le boîtier (6), le filtre à huile (3) ayant une garniture de filtre remplaçable.

4. Ensemble modulaire selon les revendications 1 et 2,
**caractérisé en ce que**
le module d'huile (1) est précédé d'une chambre de stabilisation, de sorte que cette chambre de stabilisation (13) comporte un orifice d'entrée (12) vers l'enceinte (18) du vilebrequin et communique par la section de passage (14) avec le module d'huile (1).
